# FASCICULE DE BREVET EUROPEEN

(11) **EP 1 067 617 B1**
(45) Date de publication et mention de la délivrance du brevet: **10.09.2003**
(21) Numéro de dépôt: 00401804.0
(22) Date de dépôt: 23.06.2000
(51) Int. Cl.: H01P 1/202

(54) **Filtre passe-bande**
Bandpassfilter
Bandpass filter

(30) Priorité: 29.06.1999 FR 9908322
(43) Date de publication de la demande: 10.01.2001
(73) Titulaire: Thales, 75008 Paris (FR)
(72) Inventeur: Tolant, Clément, THOMSON-CSF, 94117 Arcueil Cedex (FR); Le Gall, Paul, THOMSON-CSF, 94117 Arcueil Cedex (FR); Eudeline, Philippe, THOMSON-CSF, 94117 Arcueil Cedex (FR)
(74) Mandataire: Lucas, Laurent Jacques

(56) Documents cités:
- CH-A- 245 847
- GB-A- 1 046 277
- NIKLAUS P: "NEW, CUSTOM-DESIGNED LOWPASS FILTERS FOR RADIO TRANSMITTERS" ABB REVIEW,CH,ABB ASEA BROWN BOVERI, ZURICH, no. 10, 1 janvier 1992 (1992-01-01), pages 19-24, XP000323955 ISSN: 1013-3119

## Description

La présente invention concerne un filtre passe-bande. Elle s'applique notamment pour des filtres hyperfréquence, par exemple à bande étroite, disposés en sortie de chaîne d'émission d'un radar. Plus généralement, elle s'applique pour les filtres passe-bande utilisés dans des émetteurs mais aussi dans des récepteurs de systèmes électromagnétiques.

Les radars sont en partie caractérisés par leur bande de fréquence de fonctionnement. Cette dernière est choisie notamment en fonction des applications prévues pour le radar. Un signal émis par un radar est élaboré à partir d'un signal hyperfréquence de faible puissance, généralement créé à partir d'un oscillateur de référence. Ce signal est ensuite amplifié à travers une chaîne d'émission de façon à obtenir en sortie du radar un signal suffisamment puissant pour atteindre une cible et permettre à cette dernière de renvoyer un écho suffisamment puissant pour qu'il puisse être détecté par la chaîne de réception du radar. Pour obtenir un signal hyperfréquence pur qui se situe dans la bande souhaitée, il est nécessaire de placer dans la chaîne d'émission un filtre passe-bande adapté. Comme tout circuit hyperfréquence situé dans une chaîne d'émission ou de réception hyperfréquence, ce filtre passe-bande doit présenter une bonne adaptation caractérisée par un taux d'ondes stationnaires, cette adaptation étant associée à des pertes d'insertion. Par ailleurs, le filtre passe-bande présente des caractéristiques propres à sa fonction. Une caractéristique importante est notamment la raideur de ses flans, c'est-à-dire l'intervalle de fréquence qui sépare le filtre d'un état passant à un état où il atténue quasiment complètement les ondes. Plus cet intervalle est faible, plus la raideur du filtre est grande. Plus cette raideur est grande, plus le filtre est efficace. Le niveau de puissance accepté par le filtre constitue une autre caractéristique importante de ce circuit.

Il est connu de réaliser des filtres passe-bande pour des chaînes d'émission ou de réception radar qui présentent de bonnes performances. Ces performances concernent notamment les pertes d'insertion, la réjection hors bande notamment aux fréquences harmoniques, le taux d'onde stationnaire mais aussi la raideur du filtre ainsi que sa tenue en puissance. Le document CH-A-245 847 décrit un filtre passe - bande comportant des cellules passe-bas et passe-haut placées en série, constituées par des élements inductifs et capacitifs.
Les structures connues ne permettent pas d'obtenir de bonnes performances dans un encombrement réduit. Un but de l'invention est de permettre la réalisation d'un filtre passe-bande qui présente à la fois de bonnes performances hyperfréquence et qui occupe un volume réduit. A cet effet, l'invention a pour objet un filtre passe-bande, caractérisé en ce qu'il comporte une ou plusieurs cellules élémentaires de type passe-bande placées en série, une cellule élémentaire regroupant un réseau exerçant un filtrage passe-bas composé d'un tronçon inductif et d'un tronçon capacitif en technologie coaxiale et un résonateur quart d'onde en série exerçant un filtrage passe-haut, placé au milieu du tronçon capacitif.

L'invention a pour principaux avantages qu'elle permet d'obtenir un très bon niveau de rejection des fréquences en dehors de la bande passante, qu'elle s'adapte à différentes bandes de fréquence et qu'elle est simple à mettre en oeuvre.

D'autres caractéristiques et avantages de l'invention apparaîtront à l'aide de la description qui suit faite en regard de dessins annexés qui représentent :
- la figure 1, une illustration du gabarit d'un filtre passe-bande ;
- la figure 2, un exemple de réalisation possible d'un filtre selon l'invention ;
- la figure 3, une cellule élémentaire composant le filtre de la figure 2 ;
- la figure 4a, un schéma électrique équivalent d'un tronçon élémentaire passe-bas ;
- la figure 4b, un schéma électrique équivalent d'une cellule élémentaire passe-bande ;
- la figure 5, un exemple de fonction de filtrage obtenue pour un filtre élémentaire passe-bande ;
- les figures 6 et 7, un autre exemple de réalisation possible d'un filtre selon l'invention.

La figure 1 illustre à titre indicatif la fonction d'un filtre passe-bande dans un système d'axes dont l'axe des ordonnées représente le niveau d'atténuation A, par exemple en dB, et dont l'axe des abscisses représente les fréquences f. La raideur du filtre est caractérisée par l'intervalle de fréquence Δf₁ qui caractérise le passage de l'état d'atténuation maximum 1 à l'état passant correspondant à l'état passant 2. Ce dernier correspond à une atténuation sensiblement nulle, correspondant aux pertes d'insertion résiduelles. La raideur est aussi caractérisée par l'intervalle de fréquence Δf₂ correspondant au passage de l'état passant 2 à l'état d'atténuation maximum 1. Les deux intervalles Δf₁, Δf₂ sont par exemple sensiblement égaux. L'efficacité du filtre est liée à sa raideur. Un filtre passe-bande est d'autant plus efficace que sa raideur est grande, c'est-à-dire que les intervalles Δf₁, Δf₂ sont faibles.

La figure 2 présente un exemple de réalisation possible d'un filtre selon l'invention. Ce filtre comporte une structure de propagation de type coaxial 1 de longueur L. La figure 2 présente l'ensemble de cette structure selon une coupe longitudinale passant par le centre. Le filtre selon l'invention comporte une succession de cellules élémentaires 10 identiques disposées en série et s'emboîtant les unes dans les autres.

La figure 3 illustre une cellule élémentaire 10, par la même vue en coupe que celle de la figure 2. Cette cellule comporte un réseau de filtrage élémentaire de type passe-bas qui présente une symétrie de révolution autour d'un axe de symétrie 31. Ce réseau passe-bas est composé de deux tronçons 32, 33 de rayons respectifs R₁, R₂ différents représentant respectivement l'inductance L₀ et la capacité C₀ de filtrage. La capacité élémentaire C₀ de la cellule 10 est obtenue mécaniquement par l'espacement entre le tronçon de grand rayon R₂ et la gaine métallique 34 de la structure coaxiale. L'inductance élémentaire L₀ est obtenue par la longueur du tronçon 32. Cela donne un schéma équivalent tel que représenté par la figure 4. La capacité élémentaire C₀ est connectée entre la gaine métallique 34 et le tronçon 33 de grand rayon R₂, l'inductance élémentaire L₀ est fonction de la longueur Iₑ du tronçon de petit rayon R₁.

La cellule élémentaire 10 L₀, C₀ réalise un filtrage des hautes fréquences, la fréquence de coupure f_{H} étant donnée par la relation suivante, en l'absence de tout autre élément, notamment d'un résonateur qui va être décrit par la suite :${\text{f}}_{\text{H}} \text{=} \frac{\text{1}}{\text{2π} \sqrt{{\text{L}}_{\text{0}} {\text{C}}_{\text{0}}}}$

La figure 5 illustre par une première courbe 51, en trait continu, la fonction de filtrage relative à cette cellule, dans le même système d'axes que celui de la figure 1. Les ondes ayant une fréquence supérieure à une fréquence proche de la fréquence de coupure précédente f_{H} sont atténuées par la cellule L₀, C₀.

Une cellule élémentaire 10 comporte par ailleurs un résonateur quart d'onde 35, placé au milieu du tronçon capacitif 33. D'un point de vue mécanique, ce piège hyperfréquence est réalisé à l'aide d'une bague 35 en matériau isolant, pouvant être par exemple le matériau dénommé par la marque déposée Téflon, et dont la forme en coupe rappelle un double L. Cette forme est liée à la longueur importante du piège qu'il est nécessaire de replier à l'intérieur de la structure afin que le circuit ouvert puisse se transformer correctement en court-circuit au niveau du tronçon capacitif. Cette continuité électrique est assurée si la longueur Lp du piège est sensiblement égale au quart d'onde à la fréquence centrale de la bande de fréquence utile, soit :${\text{Lp = λ}}_{\text{Gc}} \text{/4}$

λ_{Gc} étant la longueur d'onde guidée associée à la fréquence centrale de la bande utile du filtre final. Ce résonateur se transforme en un court-circuit pour les ondes hyperfréquence. En dehors de la bande, l'impédance ramenée par le résonateur n'est plus un court-circuit, ce qui créer une désadaptation qui se caractérise par un filtrage des basses fréquences. Ce tronçon a notamment pour rôle de créer le flanc bas du filtre. Les ondes ayant une fréquence inférieure à la fréquence f_{B} sont atténuées. Au contraire, les ondes ayant une fréquence supérieure à f_{B} rencontrent un court-circuit.

De manière à assurer le maintien mécanique de la structure globale, les bagues 35 dépassent par exemple légèrement des tronçons capacitifs et sont ensuite maintenus par une gaine 36, réalisée en matériau diélectrique isolant de faible épaisseur.

Par l'effet de l'élargissement du conducteur central, dont la fonction de filtrage est illustrée par la première courbe 51 et par l'effet du résonateur quart d'onde dont la réponse est illustrée par la deuxième courbe 52, un filtre élémentaire passe-bande est ainsi obtenu. Le filtre est passant entre la fréquence de coupure basse f_{B} et la fréquence de coupure haute f_{H}. La figure 4b illustre le schéma électrique équivalent d'une cellule élémentaire, prenant en compte l'effet du résonateur. Un premier filtre comporte une inductance L₀ reliée à une capacité C₀/2 elle-même reliée par ailleurs au potentiel du conducteur extérieur 34. En série avec ce filtre sont disposés une inductance Lᵣ et une capacité Cᵣ égale à C₀/2, tous deux en série, relié à une capacité Cᵣ reliée par ailleurs au potentiel du conducteur extérieur 34. L₀, C₀ sont l'inductance et la capacité du filtre passe-bas illustré par la figure 4a, et Lᵣ, Cᵣ sont l'inductance et la capacité correspondant au résonateur 35.

Il n'est pas nécessaire que le résonateur 35 se prolonge depuis le conducteur central 33 jusqu'à la gaine 36 ou le conducteur extérieur 34. Néanmoins, pour assurer une bonne tenue mécanique de l'ensemble, il est préférable que le transformateur d'impédance occupe tout l'espace intérieur. Un isolant électrique, par exemple du Téflon, occupe l'espace entre le conducteur central 12 et la gaine 36 ou le conducteur extérieur 34.

Une fonction de filtrage telle qu'illustrée par la figure 5 et correspondant à un filtre élémentaire 10 n'est pas parfaite dans la mesure notamment où sa raideur est faible. Pour obtenir un filtre qui s'approche le plus possible d'un filtre idéal, c'est-à-dire ayant la raideur la plus importante possible, un filtre selon l'invention comporte plusieurs filtres élémentaires 10 en série comme l'illustre notamment la figure 2.

Les dimensions génériques des tronçons d'inductance et de capacité, ainsi que celles du résonateur 35, qui fait fonction de transformateur d'impédance, sont réglées de façon à ce que la bande passante du filtre (f_{H}-f_{B}) réalisé par une cellule élémentaire 10 soit par exemple centré sur la fréquence centrale de la bande utile du radar.

La figure 6 présente, par une vue en perspective, un autre mode de réalisation possible d'un dispositif selon l'invention. Ce mode de réalisation complète par exemple le dispositif tel que présenté précédemment. Dans le mode de réalisation de la figure 6, la structure coaxiale précédente 1 est disposée à l'intérieur d'un ensemble 61 de guides d'ondes rectangulaires 62. Cet ensemble est par exemple constitué de deux parties, dont une seule est représentée en figure 6 pour des facilités de présentation. Les guides d'ondes rectangulaires 62 sont sensiblement perpendiculaires à l'axe 31 du guide d'onde coaxial 1. Les guides d'ondes rectangulaires 62 sont par exemple usinés dans un bloc de métal. Une partie ainsi usinée comportant un ensemble de demi-guides d'ondes rectangulaires comme l'illustre la figure 6. Les guides complets 62 sont alors obtenus par la superposition des deux parties. Dans chaque partie, un creux ayant la forme d'un demi-cylindre est usiné perpendiculairement aux guides d'ondes rectangulaires 62 pour placer la structure coaxiale 1. Le filtre tel qu'illustré par la figure 6 montre que les guides d'ondes rectangulaires 62 sont disposés perpendiculairement de part et d'autre du guide d'onde coaxial 1 selon un plan passant par l'axe de symétrie 31 de ce dernier. Par ailleurs sur la figure 6, les guides rectangulaires 62 sont ouverts à leurs extrémités.

La figure 7 montre, par une vue en coupe dans le plan de symétrie du filtre, que les extrémités des guides d'ondes rectangulaires 62 opposées à la structure coaxiale 1 sont fermées par des charges hyperfréquence 71. L'ensemble des guides d'ondes rectangulaires 62 fermés par les charges hyperfréquence 71 permettent notamment d'optimiser les performances du filtre en dehors de sa bande passante, c'est-à-dire d'améliorer le niveau d'atténuation en dehors de cette bande. Cet ensemble permet en particulier de piéger les harmoniques d'ordres élevés ou d'autres fréquences parasites, en dehors de la bande passante, que le filtre atténue insuffisamment, en regard d'un niveau de performance demandé très sévère. Comme l'illustre la figure 7, un guide d'onde rectangulaire 62 est couplé à chaque cellule élémentaire de filtrage 10, plus précisément, un guide d'onde rectangulaire 62 est placé de chaque côté d'une cellule de filtrage élémentaire 10. Les harmoniques non filtrées par la structure de filtre coaxial telle que décrite relativement aux figures 2 et 3 sont piégées dans les guides d'ondes rectangulaires 62. La charge hyperfréquence 71 joue en fait le rôle d'un absorbant hyperfréquence. Les fréquences ainsi absorbées sont éliminées, et donc filtrées. Le passage des harmoniques, non suffisamment filtrées par une cellule de filtrage élémentaire 10, à ses guides d'ondes rectangulaires associés se fait par couplage hyperfréquence. En particulier, les dimensions des guides rectangulaires 62 sont prévues en fonction des fréquences à atténuer et du couplage précité. Ce couplage se fait via le conducteur extérieur 34 de la structure coaxiale 1 qui est au contact des parois 63 des guides rectangulaires 62. De préférence, une charge hyperfréquence 71 a une forme triangulaire dont la pointe est orientée vers l'intérieur du guide, le triangle étant par ailleurs symétrique par rapport à l'axe central 64 du guide. Cela permet notamment d'optimiser l'absorption des ondes captées par le guide.

Un filtre selon l'invention présente de très bonnes performances électriques tout en présentant un encombrement réduit et une structure compacte. En particulier, de par sa structure de propagation en technologie coaxiale, ses pertes d'insertion sont très faibles. De plus, par sa structure additionnelle en guides d'ondes rectangulaires, il possède d'excellentes propriétés de rejection des fréquences harmoniques en dehors de sa bande passante.

L'invention s'applique avantageusement pour différents types de bandes de fréquences, il suffit pour l'adapter à une bande donnée de dimensionner en conséquence la structure coaxiale d'une part et éventuellement les guides rectangulaires d'autre part. L'invention est par ailleurs simple à mettre en oeuvre dans la mesure notamment où elle ne nécessite pas de composant ou de structures particulièrement complexes.

## Revendications

1. Filtre passe-bande, comportant une ou plusieurs cellules élémentaires (10) de type passe-bande placées en série, **caracterisé en ce que** chaque cellule élémentaire regroupe:
- un réseau exerçant un filtrage passe-bas composé d'un tronçon inductif (32) et d'un tronçon capacitif (33) en structure coaxiale ;
- et un résonateur quart d'onde (35) en série exerçant un filtrage passe-haut, placé au milieu du tronçon capacitif (33).

2. Filtre selon la revendication 1, **caractérisé en ce qu'**un réseau passe-bas est composé d'un tronçon inductif (32) de diamètre R₁ et d'un tronçon capacitif (33) de diamètre R₂, R₂ étant supérieur à R₁.

3. Filtre selon l'une quelconque des revendications précédentes, **caractérisé en ce que** le résonateur (35) a la forme d'une bague.

4. Filtre selon la revendication 3, **caractérisé en ce que** le résonateur (35) a la forme d'un double L dans une vue en coupe passant par l'axe de symétrie (31) de la structure coaxiale.

5. Filtre selon l'une quelconque des revendications précédentes, **caractérisé en ce qu'**une gaine (36), réalisée en un matériau isolant électriquement, est placée entre le résonateur quart d'onde (35) et le conducteur extérieur (34) de la structure coaxiale.

6. Filtre selon l'une quelconque des revendications précédentes, **caractérisé en ce que** l'ensemble des cellules élémentaires (10) est disposé à l'intérieur d'un ensemble (61) de guides d'ondes rectangulaires (62) fermés par une charge hyperfréquence (71), les guides d'ondes rectangulaires (62) étant disposés perpendiculairement de part et d'autre des cellules élémentaires (10) selon un plan passant par leur axe de symétrie (31), les guides d'ondes rectangulaires captant des ondes de fréquences présentes en dehors de la bande passante du filtre.

7. Filtre selon la revendication 6, **caractérisé en ce que** l'ensemble (61) des guides rectangulaires est constitué de deux parties, qui prennent les cellules élémentaires (10) en sandwich, les guides d'ondes rectangulaires (62) étant usinés dans un bloc de métal.

8. Filtre selon l'une quelconque des revendications 6 ou 7, **caractérisé en ce qu'**un guide d'onde rectangulaire (62) est couplé à chaque cellule élémentaire de filtrage (10), de sorte qu'un guide d'onde rectangulaire (62) est placé de chaque côté d'une cellule élémentaire (10).

9. Filtre selon l'une quelconque des revendications 6 à 8, **caractérisé en ce qu'**une charge hyperfréquence (71) a une forme triangulaire dont la pointe est orientée vers l'intérieur du guide rectangulaire, le triangle étant symétrique par rapport à l'axe central (64) du guide.

## Patentansprüche

1. Bandpaßfilter mit einer elementaren Zelle (10) vom Bandpaßtyp oder mehreren solchen Zellen in Reihe, **dadurch gekennzeichnet, daß** jede elementare Zelle enthält:
- ein eine Tiefpaßfilterung bewirkendes Netz aus einem induktiven Abschnitt (32) und einem kapazitiven Abschnitt (33) in koaxialer Struktur,
- und einen ë/4-Resonator (35) in Reihe, der eine Hochpaßfilterung bewirkt und mitten in dem kapazitiven Abschnitt (33) liegt.

2. Filter nach Anspruch 1, **dadurch gekennzeichnet, daß** ein Tiefpaßnetz aus einem induktiven Abschnitt (32) mit einem Durchmesser R₁ und einem kapazitiven Abschnitt (33) mit einem Durchmesser R₂ besteht, wobei gilt: R₂ > R₁.

3. Filter nach einem beliebigen der vorstehenden Ansprüche, **dadurch gekennzeichnet, daß** der Resonator (35) ringförmig ist.

4. Filter nach Anspruch 3, **dadurch gekennzeichnet, daß** der Resonator (35) die Form eines doppelten L in einer Schnittansicht besitzt, die durch die Symmetrieachse (31) der Koaxialstruktur verläuft.

5. Filter nach einem beliebigen der vorstehenden Ansprüche, **dadurch gekennzeichnet, daß** eine Hülle (36) aus einem elektrisch isolierenden Material sich zwischen dem ë/4-Resonator (35) und dem äußeren Leiter (34) der koaxialen Struktur befindet.

6. Filter nach einem beliebigen der vorstehenden Ansprüche, **dadurch gekennzeichnet, daß** die Gruppe von Elementarzellen (10) innerhalb einer Gruppe (61) von Hohlleitern (62) mit Rechteckquerschnitt angeordnet ist, die mit einer Mikrowellenlast (71) abgeschlossen sind, wobei die Hohlleiter (62) mit Rechteckquerschnitt senkrecht zu beiden Seiten der elementaren Zellen gemäß einer Ebene angeordnet sind, die durch ihre Symmetrieachse (31) verläuft und Wellen mit außerhalb des Durchlaßbands des Filters liegenden Frequenzen auffangen.

7. Filter nach Anspruch 6, **dadurch gekennzeichnet, daß** die Gruppe (61) von Hohlleitern mit Rechteckquerschnitt aus zwei Teilen zusammengesetzt wird, die die elementaren Zellen (10) zwischen sich sandwichartig einschließen, wobei die Hohlleiter (62) mit Rechteckquerschnitt in einen Metallblock eingeschnitten sind.

8. Filter nach einem beliebigen der Ansprüche 6 oder 7, **dadurch gekennzeichnet, daß** ein Hohlleiter (62) mit Rechteckquerschnitt an jede elementare Filterzelle (10) so gekoppelt ist, daß ein Hohlleiter (62) an jeder Seite einer Elementarzelle (10) liegt.

9. Filter nach einem beliebigen der Ansprüche 6 bis 8, **dadurch gekennzeichnet, daß** eine Mikrowellenlast (71) eine dreieckige Form besitzt und mit ihrer Spitze in den Hohlleiter mit Rechteckquerschnitt hineinragt, wobei das Dreieck bezüglich der zentralen Achse (64) des Hohlleiters symmetrisch ist.

## Claims

1. Band-pass filter comprising one or more band-pass type elementary cells (10) placed in series, **characterized in that** each elementary cell includes:
- a network providing low-pass filtering made up of an inductive section (32) and a capacitive section (33) in a coaxial structure;
- and a quarter-wave resonator (35) in series providing high-pass filtering, placed in the middle of the capacitive section (33).

2. Filter according to Claim 1, **characterized in that** a low-pass network is made up of an inductive section (32) of diameter R₁ and a capacitive section (33) of diameter R₂, where R₂ is greater than R₁.

3. Filter according to either of the preceding claims, **characterized in that** the resonator (35) has the shape of a ring.

4. Filter according to Claim 3, **characterized in that** the resonator (35) has the shape of a double L in a view in section passing through the axis of symmetry (31) of the coaxial structure.

5. Filter according to any one of the preceding claims, **characterized in that** a sheath (36), made of an electrically insulating material, is placed between the quarter-wave resonator (35) and the outer conductor (34) of the coaxial structure.

6. Filter according to any one of the preceding claims, **characterized in that** the set of elementary cells (10) is arranged inside a set (61) of rectangular waveguides (62) closed by a microwave load (71), the rectangular waveguides (62) being arranged perpendicularly on either side of the elementary cells (10) according to a plane passing through their axis of symmetry (31), the rectangular waveguides picking up waves of frequencies present outside the passband of the filter.

7. Filter according to Claim 6, **characterized in that** the set (61) of rectangular guides is made up of two parts, between which the elementary cells (10) are sandwiched, the rectangular waveguides (62) being machined in a block of metal.

8. Filter according to either of Claims 6 and 7, **characterized in that** a rectangular waveguide (62) is coupled to each filtering elementary cell (10), in such a way that a rectangular waveguide (62) is placed on each side of an elementary cell (10).

9. Filter according to any one of Claims 6 to 8, **characterized in that** a microwave load (71) has a triangular shape the tip of which is oriented towards the inside of the rectangular guide, the triangle being symmetrical with respect to the central axis (64) of the guide.
